# FASCICULE DE BREVET EUROPEEN

(11) **EP 0 099 835 B1**
(45) Date de publication et mention de la délivrance du brevet: **20.01.1988**
(21) Numéro de dépôt: 83401490.4
(22) Date de dépôt: 20.07.1983
(51) Int. Cl.: F28D 7/00, F28F 3/08

(54) **Echangeur de chaleur à structure modulaire**
Wärmetauscher mit Modulstruktur
Heat exchanger with a modular structure

(30) Priorité: 21.07.1982 FR 8212862
(43) Date de publication de la demande: 01.02.1984
(73) Titulaire: INSTITUT FRANCAIS DU PETROLE, 92502 Rueil-Malmaison (FR)
(72) Inventeur: Grehier, Alain, F-75012 Paris (FR); Rojey, Alexandre, F-92380 Garches (FR); Benoist, Francois, F-92700 Colombes (FR)

(56) Documents cités:
- US-A- 1 670 127
- US-A- 1 766 283

## Description

L'invention concerne un échangeur de chaleur de structure modulaire, destiné plus particulièrement à réaliser un échange thermique entre plusieurs fluides, notamment entre deux gaz.

On connaît les échangeurs de chaleur à tubes et à calandre. Dans ceux-ci, l'un des fluides participant à l'échange passe dans les tubes, l'autre fluide passe autour des tubes dans la calandre. La surface d'échange par unité de volume, dite surface spécifique, qu'il est possible d'obtenir au moyen de tels échangeurs est généralement limitée du fait que, pour des raisons de réalisation, il est difficile de réduire le diamètre des tubes et l'écartement entre tubes au-dessous d'une valeur de l'ordre de 1 cm.

Les échangeurs à plaques permettent d'obtenir des surfaces spécifiques d'échange plus importantes. Dans ces échangeurs, les fluides participant à l'échange circulent de part et d'autre des différentes plaques mais la surface spécifique est également limitée par la nécessité de ne pas trop réduire l'écartement entre plaques.

On connaît encore des échangeurs de chaleur constitués d'empilements de feuilles perforées, juxtaposées de manière à obtenir, par superposition des perforations, des canaux dont certains peuvent être parcourus par un fluide relativement chaud, d'autres par un fluide relativement froid, le transfert thermique entre les canaux étant assuré par conduction à travers le matériau formant au moins une partie desdites feuilles.

Par ailleurs, diverses structures modulaires ont déjà été décrites antérieurement.

Ainsi US-A-1.766.283 décrit une structure utilisable pour des régénérateurs et comprenant en combinaison une pluralité d'alignements horizontaux de briques s'étendant perpendiculairement les uns aux autres à des niveaux adjacents, les briques de chaque alignement étant munies d'encoches servant à empêcher le déplacement des briques de l'alignement adjacent. Dans une telle structure, il est possible de faire circuler un seul fluide, en un courant vertical à travers les espaces vides.

D'autre part, US-A-1.670.127 décrit une structure d'échangeur de chaleur formée de séries de barres munies d'échancrures ou de perforations, ces barres étant juxtaposées et superposées de telle manière que les échancrures ou les perforations soient alignées pour former des passages pour les fluides à mettre en relation d'échange thermique. Les séries de barres ne sont pas encastrées les unes au-dessus des autres.

Le problème que l'invention vise à résoudre consiste à fournir un échangeur de chaleur présentant une structure modulaire particulière, permettant notamment de délimiter des espaces de circulation séparés pour les fluides à mettre en relation d'échange thermique, les divers éléments constitutifs étant encastrables de façon jointive les uns avec les autres.

Un autre avantage des échangeurs de chaleur de l'invention est que leur structure modulaire (réalisée par un assemblage simple d'éléments) permet une adaptation aisée aux impératifs géométriques rencontrés par l'utilisateur, en facilitant notamment son insertion dans des systèmes existants. La possibilité de réaliser ce dispositif à l'aide de matériaux très variés, permet aussi de l'adapter facilement à la nature des fluides impliqués dans l'échange thermique, en particulier dans les cas où une corrosion est à craindre, par exemple dans les échanges thermiques avec condensation. En effet, les échangeurs de chaleur sont le plus souvent constitués de matériaux métalliques. Dans les cas où une condensation intervient lors de l'échange thermique, comme par exemple dans le cas de la récupération de chaleur sur fumées de chaudière de chauffage, ces matériaux présentent l'inconvénient d'être facilement corrodés.

Le dispositif de l'invention présente en outre une surface spécifique d'échange thermique élevée.

Les structures d'échange thermique selon l'invention peuvent servir à réaliser aussi bien des corps d'échangeur à deux fluides circulant en courants parallèles (co-courant ou contre-courant) ou en courants croisés, que les têtes pour l'amenée et le départ des fluides.

On peut également associer plusieurs corps d'échange, de diverses façons pour augmenter, sous un encombrement réduit, le parcours d'au moins l'un des deux fluides.

L'invention propose un échangeur de chaleur pour la circulation d'au moins deux fluides en relation d'échange thermique comportant au moins une zone de structure modulaire essentiellement constituée d'un empilement de treillis encastrables les uns au-dessus des autres de façon jointive et formés chacun d'un entrecroisement de deux séries de lamelles, chaque lamelle étant formée d'une seule pièce sur toute sa longueur, les deux séries de lamelles étant assemblées de façon jointive par enfourchement mutuel des lamelles, parallèles entre elles, de la première série et des lamelles, parallèles entre elles, de la seconde série, au niveau d'échancrures ménagées sur un des bords (par exemple supérieur) des lamelles de la première série et sur le bord opposé (par exemple inférieur) des lamelles de la seconde série, ledit empilement créant des espaces pour la circulation d'au moins deux fluides en relation d'échange thermique.

L'invention propose également un échangeur de chaleur pour la circulation d'au moins deux fluides en relation d'échange thermique comportant au moins une zone de structure modulaire essentiellement constituée d'un empilement de séries entrecroisées de lamelles, assemblées de façon jointive par enfourchement mutuel des lamelles, parallèles entre elles, d'une série avec les lamelles, parallèles entre elles, de la série consécutive, au niveau d'échancrures ménagées sur les deux bords de chaque lamelle, en regard les unes des autres ; ledit empilement de séries de lamelles créant des espaces pour la circulation d'au moins deux fluides en relation d'échange thermique.

L'invention sera décrite ci-après en relation avec les figures annexées, dans lesquelles
la figure 1 montre en perspective deux treillis de types différents constituant un premier mode de réalisation d'une structure d'échange thermique selon l'invention ;
les figures 2A et 2B montrent, en vue de face, deux lamelles constitutives d'un premier type de treillis ;
les figures 3A et 3B montrent, en vue de face. deux lamelles constitutives d'un second type de treillis ;
les figures 4A et 4D montrent, en vue de face, des lamelles ajourées par des évidements de différentes formes, à titre d'exemples ;
la figure 5 montre en perspective deux treillis de types différents constituant un second mode de réalisation d'une structure analogue ;
les figures 6A et 6B montrent des dispositions possibles pour les canaux parcourus par deux fluides en relation d'échange thermique ;
la figure 7 représente en perspective un échangeur de chaleur selon l'invention formé d'un corps central et de deux collecteurs à ses extrémités :
les figures 8A, 8B et 8C montrent schématiquement diverses dispositions relatives possibles pour le corps central et les deux collecteurs ;
la figure 9 montre en perspective un assemblage de lamelles selon une autre structure de l'invention ; et
les figures 10A et 10B représentent, en vue de face, deux types de lamelles constitutives de cette structure.

Une première structure d'échange thermique selon l'invention consiste essentiellement en un empilement de treillis (ou grilles) encastrables les uns au-dessus des autres, et formés chacun d'un entrecroisement de deux séries de lamelles, assemblées par enfourchement mutuel de chaque lamelle d'une série par les lamelles de l'autre. Les lamelles de la première série, parallèles entre elles, consistent en des lamelles dites « pleines », c'est-à-dire comportant seulement, sur un de leurs bords, les échancrures nécessaires à l'enfourchement avec les lamelles de la seconde série : lesdites lamelles de la seconde série sont parallèles entre elles et disposées de préférence perpendiculairement aux lamelles de la première série ; elles peuvent consister, suivant le cas, en des lamelles « pleines comme celles de la première série, ou en des lamelles dites « ajourées •, c'est-à-dire comportant outre les échancrures nécessaires à l'enfourchement avec les lamelles de la première série, sur un de leurs bords, des évidements ménagés dans certaines des parties pleines des lamelles délimitées par deux échancrures consécutives, lesdits évidements étant ménagés par exemple dans une sur deux de ces parties pleines. L'empilement des treillis crée des espaces de circulation pour au moins deux fluides en relation d'échange thermique.

Dans la présente description, le terme de « treillis désigne donc une grille, formée d'un entrecroisement de lamelles pleines d'une première série, parallèles entre elles, avec des lamelles d'une seconde série pleines ou ajourées, parallèles entre elles. Si l'on considère le treillis (ou grille) en position horizontale, les deux séries de lamelles se placent dans deux séries de plans verticaux parallèles entre eux, chaque plan de l'une des deux séries coupant les plans de l'autre série selon des angles dièdres d'arête verticale, égaux entre eux. Ces angles dièdres sont de préférence de 90°.

Pour réaliser l'encastrement des divers treillis les uns sur les autres, on met en jeu selon l'invention, l'empilage alterné de treillis de deux types différents qui seront décrits dans la suite.

Un mode de réalisation de cette première structure d'échange thermique de l'invention est décrit, ci-après, en relation avec les figures 1 à 4.

Ce premier mode de réalisation d'une structure selon l'invention peut correspondre à une zone d'échange dans laquelle deux fluides peuvent circuler en courants croisés.

Comme illustré, par exemple sur la figure 1, le treillis de premier type 1 est formé d'un entrecroisement de deux séries de lamelles, une série de lamelles pleines 3 et une série de lamelles ajourées 4, qui sont également représentées sur les figures 2A et 2B. Les échancrures 7 des lamelles de la première série 3 sont par exemple ménagées le long du bord supérieur desdites lamelles. Elles présentent toutes de préférence la même profondeur et leur largeur est égale ou substantiellement égale à l'épaisseur des lamelles de la seconde série. Symétriquement, les échancrures 8 des lamelles de la seconde série 4 sont, par exemple, ménagées le long du bord inférieur desdites lamelles. Elles présentent toutes de préférence la même profondeur et leur largeur est égale ou substantiellement égale à l'épaisseur des lamelles de la première série 3.

Les évidements pratiqués dans les lamelles ajourées 4 peuvent avoir une forme quelconque : ils peuvent être circulaires, carrés, rectangulaires, etc... ils peuvent déboucher, ou non, sur un des bords de la lamelle. Ils peuvent aussi consister en plusieurs évidements disjoints sur chaque lamelle, dont un ou plusieurs peut déboucher, ou non, sur un bord ou sur les deux bords de la lamelle. Les figures 4A à 4D montrent différentes formes et dispositions particulières de ces évidements.

L'assemblage des deux séries de lamelles 3 et 4 est réalisé lorsque chaque échancrure du bord inférieur des lamelles de la seconde série 4 vient s'emboîter sur une échancrure du bord supérieur des lamelles de la première série 3. On réalise ainsi un treillis rigide ou substantiellement rigide (treillis de type 1).

Sur la figure 1, est représenté un treillis d'un second type 2, lui aussi formé d'un entrecroisement de deux séries de lamelles : une série de lamelles pleines 5 et une série de lamelles ajourées 6, qui sont également représentées sur les figures 3A et 3B.

Les échancrures 9 des lamelles de la première série 5 sont par exemple ménagées le long du bord inférieur desdites lamelles. Elles présentent toutes de préférence la même profondeur et leur largeur est égale ou substantiellement égale à l'épaisseur des lamelles de la seconde série. Symétriquement, les échancrures 10 des lamelles de la seconde série 6 sont ménagées par exemple le long du bord supérieur desdites lamelles. Elles présentent toutes de préférence la même profondeur et leur largeur est égale ou substantiellement égale à l'épaisseur des lamelles de la première série 5.

De la même manière que pour le treillis du premier type 1, les évidements des lamelles ajourées 6 du treillis 2 peuvent avoir des formes et des dispositions variées.

L'assemblage des deux séries de lamelles 5 et 6 est réalisé lorsque chaque échancrure du bord inférieur des lamelles de la première série 5 vient s'emboîter sur une échancrure du bord supérieur de la seconde série 6. On réalise ainsi un treillis rigide ou substantiellement rigide (treillis du type 2).

La structure d'échange thermique selon l'invention est formée d'un empilement alterné de treillis de type 1 et du type 2, la face inférieure de chaque treillis de type 1 venant s'encastrer (comme il apparaît sur la figure 1) sur la face supérieure d'un treillis de type 2. De même, la face inférieure de chaque treillis de type 2 doit pouvoir venir s'encastrer sur la face supérieure d'un treillis de type 1, non représenté sur la figure 1.

Pour simplifier le dessin, on n'a en effet représenté à la figure 1 que deux treillis formés chacun d'un petit nombre de lamelles, mais il est bien entendu qu'un empilement de treillis constituant une zone d'échange thermique selon l'invention peut être constitué d'un grand nombre de treillis superposés d'une dizaine à plusieurs centaines et que chaque treillis peut comporter un grand nombre de lamelles entrecroisées (d'une dizaine à plusieurs centaines).

Sur la figure 1, on a également montré des plaques d'obturation 11 et 12 dont le rôle sera explicité plus loin.

Pour réaliser l'encastrement d'un treillis de type 1 sur un treillis de type 2, on fait correspondre l'émergence des bords (inférieurs) en saillie de la série de-lamelles 3 du treillis 1 à l'enfoncement des bords (supérieurs) en creux de la série de lamelles homologues 5 du treillis 2.

De même, on fait correspondre l'enfoncement des bords (inférieurs) en creux de la série de lamelles 6 du treillis 2 à l'émergence des bords (supérieurs) en saillie de la série de lamelles 4 d'un treiliis de type 1 situé au-dessous du treillis de type 2.

Autrement dit, les hauteurs respectives des lamelles 3 et 4 et les profondeurs respectives des échancrures 7 pratiquées sur les lamelles 3 et des échancrures 8 pratiquées sur les lamelles 4 sont choisies de telle sorte que les fonds desdites échancrures 7 et 8 entrant en contact lors de l'enfourchement des deux séries de lamelles 3 et 4 limitant le chevauchement mutuel desdites lamelles de telle sorte que par exemple les bords des lamelles ajourées 4 opposés aux bords où sont pratiquées les échancrures 8 se situent dans le plan le plus extérieur (en émergence) de la face supérieure d'un treillis de type 1 ; tandis que les bords des lamelles pleines 3 opposés aux bords où sont pratiquées les échancrures 7 se situent dans le plan le plus extérieur (en émergence) de la face inférieure du même treillis 1.

D'autre part, pour les treillis de type 2, les hauteurs respectives des lamelles 5 et 6 et les profondeurs respectives des échancrures 9 pratiquées dans les lamelles 5 et des échancrures 10 pratiquées dans les lamelles 6 sont choisies de telle sorte que les fonds desdites échancrures 9 et 10, entrant en contact lors de l'enfourchement des deux séries de lamelles 5 et 6, limitent le chevauchement mutuel desdites lamelles de telle sorte que par exemple les bords des lamelles ajourées 6 opposés aux bords où sont pratiquées les échancrures 10 se situent dans le plan le plus intérieur (en retrait) de la face inférieure du treillis 2 ; tandis que les bords des lamelles pleines 5 opposés aux bords où sont pratiquées les échancrures 9 se situent dans le plan le plus intérieur (en retrait) de la face supérieure du même treillis 2.

En outre, la hauteur des lamelles 3, 4, 5 et 6 et la profondeur des échancrures 7, 8, 9 et 10 sont choisies telles que l'émergence pour le treillis 1, du plan des bords des lamelles 3 opposés aux bords où sont pratiquées les échancrures 7, par rapport au plan des bords des lamelles 4 où sont pratiquées les échancrures 8, soit égale à l'enfoncement pour le treillis 2, du plan des bords des lamelles 5 opposés aux bords où sont pratiquées les échancrures 9, par rapport au plan des bords des lamelles 6 où sont pratiquées les échancrures 10 ; de même, compte-tenu de l'alternance des treillis de type 1 et de type 2 dans l'empilement, la hauteur des lamelles 3, 4, 5 et 6 et la profondeur des échancrures 7, 8, 9 et 10 sont choisies telles que l'enfoncement pour le treillis 2, du plan des bords des lamelles 6 opposés aux bords où sont pratiquées les échancrures 10 par rapport au plan des bords des lamelles 5 où sont pratiquées les échancrures 9, soit égal à l'émergence pour le treillis de type 1 placé au-dessous du treillis 2, du plan des bords des lamelles 4 opposés aux bords où sont pratiquées les échancrures 8 par rapport au plan des bords des lamelles 3 où sont pratiquées les échancrures 7.

Les caractéristiques définies ci-dessus traduisent le fait que les différents treillis empilés s'encastrent les uns dans les autres et que, dans cet encastrement, les parties en saillie (ou en creux) d'une des faces d'un treillis du premier type viennent en contact avec les parties homologues en creux (ou en saillie) de la face opposée du treillis du second type.

Si l'on appelle hᵢ, h,', h₂ et h₂' les hauteurs respectives des lamelles 3. 4, 5 et 6 et p,, p₁', _{P2} et p₂' les profondeurs respectives des échancrures 7, 8, 9 et 10, les considérations ci-dessus conduisent aux égalités suivantes entre « émergences » d'un treillis de type 1 et « enfoncements » d'un treillis de type 2 : avec p₁ < h₁ p₁' < h₁' p₂ < h₂ et p₂' ^{<} h₂'

Ces relations peuvent aussi s'écrire :

Dans l'empilement alterné de treillis de type 1 et de type 2 constituant une structure d'échange thermique selon l'invention, on choisit les hauteurs des diverses lamelles de telle sorte que la somme des hauteurs des lamelles pleines 3 et 5 ait la même valeur que la somme des hauteurs des lamelles ajourées 4 et 6. De plus, les profondeurs respectives des échancrures 7, 8, 9 et 10 sont choisies de telle façon que leur somme ait elle aussi cette même valeur.

Selon un mode particulier d'exécution de la structure décrite ci-dessus, présentant l'avantage d'une plus grande simplicité de réalisation, on choisit d'utiliser des lamelles ayant toutes la même hauteur H.

Les relations (1) et (2) données plus haut entre les « émergences » et les « enfoncements correspondant aux deux types de treillis deviennent identiques :

De même, les relations (3) et (4) deviennent identiques :

Si l'on considère la relation (5), il apparaît donc que, dans le cas d'une hauteur commune aux différentes lamelles, les émergences des lamelles par exemple pleines 3 sur la face inférieure d'un treillis du premier type (tel que 1), égales aux enfoncements des lamelles pleines 5 sur la face supérieure d'un treillis du second type (tel que 2) sont aussi égales aux émergences des lamelles ajourées 4 sur la face supérieure d'un treillis du premier type placé, en vue d'encastrement, au-dessous du treillis 2, elles-mêmes égales aux enfoncements des lamelles ajourées 6 sur la face inférieure d'un treillis tel que 2. Si l'on désigne par E la valeur commune des émergences et des enfoncements des deux types de treillis, la relation (5) conduit aux relations :

Dans ce cas, si l'on se fixe une valeur déterminée pour E, on doit chercher les valeurs à donner à la profondeur des échancrures respectives 7 et 8 des lamelles 3 et 4 parmi celles qui satisfont la relation (7), et les valeurs à donner à la profondeur des échancrures respectives 9 et 10 des lamelles 5 et 6 parmi celles qui satisfont la relation (8).

Ainsi par exemple, si la hauteur H des lamelles est de 25 mm et si l'on souhaite que les émergences et enfoncements des divers treillis à encastrer les uns au-dessus des autres aient pour valeur E = 5 mm, les profondeurs des échancrures devront être telles que :

On peut, par exemple, choisir les valeurs suivantes (en millimètres) :

On vérifie dans tous les cas que la somme totale des profondeurs d'échancrures est bien égale à 2H, c'est-à-dire 50 mm.

On peut, selon un mode d'exécution particulier, se fixer en outre l'égalité de profondeur entre les échancrures des lamelles constituant un même treillis. On aurait par exemple :
p, = _{Pl}' = P, pour les lamelles 3 et 4
et ^{p}ε = P₂' = P₂ pour les lamelles 5 et 6

On parvient aux relations suivantes, pour une même valeur d'émergence ou d'enfoncement E : avec Pₗ + P₂ = H

Si l'on reprend l'exemple chiffré précédent, on choisira pour p₁ et p₁', la valeur 10 mm et pour _{P2} et P₂', la valeur 15 mm.

Pour réaliser une zone d'échange thermique ayant la structure définie plus haut, on superpose donc des treillis en alternant des treillis présentant, sur leurs deux faces, des bords de lamelles en saillie avec des treillis présentant sur leurs deux faces, des bords de lamelles en creux, les parties en saillie d'un treillis venant s'encastrer dans les parties en creux du treillis voisin (inférieur ou supérieur). On peut ainsi empiler un nombre quelconque de treillis des deux types. Dans un tel empilement, les lamelles pleines superposées constituent des cloisons continues d'une extrémité de l'empilement à l'autre, ces cloisons étant parallèles entre elles. L'empilement des lamelles ajourées, dont les plans, parallèles entre eux, coupent les plans constitués par l'empilement des lamelles pleines, par exemple à angle droit, crée d'une part, des pans de cloison continue, lorsque l'on considère la superposition des parties pleines desdites lamelles ajourées, et d'autre part, des pans de cloison ajourée, lorsque l'on considère la superposition des parties ajourées desdites lamelles ajourées, les pans de cloison continue alternant avec les pans de cloison ajourée, chaque pan de cloison d'un des deux types étant séparé du pan de cloison voisin, de l'autre type, par une cloison adjacente continue correspondant à la superposition de lamelles pleines.

Les cloisons décrites ci-dessus déterminent donc deux sortes d'espaces pour la circulation des fluides que l'on souhaite mettre en relation d'échange thermique. En effet, toutes les cloisons pleines, formées par la superposition des lamelles pleines, et parallèles entre elles, séparent des espaces qui, par rapport à l'ensemble de la structure d'échange (l'empilement de treillis), se présentent comme des tranches. En raison de l'alternance des pans pleins et des pans ajourés sur les cloisons formées par superposition des lamelles ajourées, les tranches définies ci-dessus sont, en alternance, de deux types différents. Les unes sont subdivisées en canaux, de section par exemple rectangulaire ou carrée, séparés par des pans pleins ; les autres tranches ne sont pas subdivisées en canaux séparés, du fait que les évidements des pans ajourés constituent autant de passages d'un canal au canal voisin.

Les canaux séparés délimités dans les divers espaces (ou tranches) sont en général parcourus par un premier fluide participant à l'échange thermique. Le fluide circule alors selon une direction parallèle aux plans des lamelles (c'est-à-dire aux plans des cloisons) constituant la zone d'échange.

On fait circuler un second fluide dans les espaces (ou tranches) non subdivisés en canaux séparés. Le fluide peut parcourir chacune de ces tranches de part en part en empruntant les passages de communication constitués par les évidements qu'il rencontre, les restes des parties pleines entourant les évidements constituant des ailettes ou des chicanes. Dans ces tranches, le fluide circule dans une direction globale sensiblement perpendiculaire aux pans de cloison ajourés et parallèle aux cloisons pleines. Dans ces conditions, les deux fluides circulent en courants croisés.

Les extrémités des espaces (ou tranches) parcourus par le second fluide situées sur les faces de l'empilement destinées à l'entrée et à la sortie du premier fluide sont obturées par exemple par des plaques (telles que 11 et 12, figure 1) venant s'emboîter sur le premier (et le dernier) treillis de l'empilement, ces plaques recouvrant un espace sur deux, les espaces restant ouverts correspondant à l'entrée (ou à la sortie) dudit premier fluide. Les ouvertures des tranches parcourues par le second fluide sur les faces de l'empilement destinées à l'entrée et à la sortie dudit second fluide se trouvent réalisées de facto par les évidements des lamelles ajourées constituant lesdites faces. Par ailleurs, les parois des canaux extrêmes de chaque espace (ou tranche) parcouru par le premier fluide, aboutissant sur les faces de l'empilement destinées à l'entrée et à la sortie du second fluide se trouvent obturées de facto par les parties pleines des lamelles ajourées dont la superposition constitue lesdites faces. Enfin, les deux faces extrêmes de l'empilement par lesquelles n'entre ou ne sort aucun des deux fluides, sont elles-mêmes obturées de facto par la continuité des cloisons formées par la superposition des lamelles pleines extrêmes des divers treillis de l'empilement.

La structure d'échangeur de chaleur telle qu'elle a été décrite dans ce qui précède peut constituer le corps d'échange d'un échangeur destiné à la circulation de deux fluides en courants croisés, l'un des fluides, par exemple des fumées, parcourant les canaux séparés du haut vers le bas ou du bas vers le haut et l'autre fluide, par exemple de l'air à réchauffer, circulant alors d'une face latérale vers la face opposée. Dans ce cas, les moyens pour l'amenée et le départ des fluides peuvent consister en des moyens usuels, en particulier en des conduits cylindriques que l'on raccorde de façon appropriée sur les faces du corps d'échange par lesquelles doit entrer (ou sortir) chacun des fluides concernés. Ces moyens n'ont pas été illustrés sur la figure 1.

Un second mode de réalisation de la première structure d'échange thermique selon l'invention décrite ci-dessus, peut consister essentiellement, comme le premier mode décrit, en un empilement de treillis (ou grilles) encastrables les uns au-dessus des autres, et formés chacun d'un entrecroisement de deux séries de lamelles, assemblées par enfourchement mutuel de chaque lamelle d'une série par les lamelles de l'autre. Mais. à la différence du premier mode de réalisation décrit, les deux séries de lamelles dont l'entrecroisement forme chacun des treillis sont constituées, toutes deux, de lamelles pleines. La description de ce second mode de réalisation sera donc analogue à celle du premier, à condition de remplacer les lamelles « ajourées par des lamelles « pleines •.

Ce second mode de réalisation est décrit ci-après en liaison avec les figures 5, 6A et 6B.

La structure considérée est constituée par empilement alterné d'un nombre quelconque de treillis tels que 13 et 14. L'encastrement de ces treillis s'effectue de la même manière que pour le premier mode de réalisation décrit : on fait correspondre les parties en saillie (ou en creux) d'un treillis par exemple du premier type (tel que 13) avec les parties en creux (ou en saillie) d'un treillis du second type (tel que 14) plus au-dessous ou au-dessus dudit treillis du premier type.

En raison du fait que toutes les lamelles constituant les treillis (du premier ou du deuxième type) encastrés les uns au-dessus des autres, sont des lamelles pleines, dans l'empilement de treillis constituant la structure considérée, on ne distinguera plus les espaces (ou tranches) divisés en canaux séparés et les espaces (ou tranches) non subdivisés en canaux séparés mais comportant des voies de passage que sont les évidements des lamelles ajourées. Dans le présent mode de réalisation, l'empilement des treillis constitués uniquement de lamelles pleines, ne comprendra que des canaux, tous séparés les uns des autres par les cloisons pleines résultant de la superposition des parties pleines des lamelles homologues.

Cette structure peut constituer le corps d'un échangeur de chaleur dans lequel par exemple deux fluides circulent en courants parallèles (en co-courants ou à contre-courant).

La répartition des canaux destinés à la circulation du premier fluide et de ceux destinés à la circulation du second fluide peut être choisie de telle manière que, à l'exception des canaux jouxtant les parois extérieures de la zone d'échange, chaque canal parcouru par l'un des deux fluides soit contigu à au moins deux canaux parcourus par l'autre fluide. Des exemples de telles distributions sont donnés sur les figures 6A et 6B.

Lorsque la structure d'échange thermique constituée de canaux parallèles telle que décrite ci-dessus présente la répartition des circulations de fluides représentée à la figure 6A, un aspect particulièrement avantageux de l'invention consiste à faire déboucher la zone d'échange à chacune de ses extrémités sur des têtes d'amenée et de départ des fluides conçues chacune de façon analogue au premier mode de réalisation décrit précédemment (circulation à courants croisés).

Ce mode particulier de réalisation d'un échangeur de chaleur de l'invention est décrit plus en détail ci-après en liaison avec les figures 7, 8A, 8B et 8C.

Tel que représenté sur la figure 7, le dispositif d'échange de chaleur 15 comprend un corps central 16 et deux collecteurs 17 et 18.

Le corps central 16 se présente sous la forme d'un parallélépipède à base rectangulaire ou carrée formé, par l'empilement des treillis qui le constituent, d'un nombre déterminé de rangées de canaux de section rectangulaire ou carrée, chaque rangée comprenant un nombre déterminé de canaux.

Les collecteurs 17 et 18 sont constitués chacun d'un empilement de plusieurs treillis analogues à ceux de la figure 1, qui consistent en des entrecroisements de lamelles pleines et de lamelles ajourées assemblées par enfourchement mutuel desdites lamelles au niveau d'échancrures pratiquées sur le bord de celles-ci. Les lamelles ajourées comportent des évidements ménagés alternativement une fois sur deux dans les parties desdites lamelles comprises entre deux échancrures consécutives. Un second fluide peut. par exemple, être amené suivant la direction des flèches 19, à travers les évidements des lamelles ajourées affleurant sur la face considérée, dans des espaces (ou tranches) traversant le collecteur 17. Ces espaces sont obturés sur la face supérieure 23 du collecteur 17 par des plaques telles que 11 (sur la figure 1), qui s'emboîtent sur le treillis supérieur, les espaces restant ouverts correspondant aux rangées de canaux par lesquels le premier fluide sort suivant la flèche 22. Les espaces parcourus par ledit second fluide sont également obturés sur la face du collecteur 17 opposée à la face d'entrée, par substitution d'une lamelle pleine à la lamelle ajourée extrême de chacun des treillis dont l'empilement constitue ledit collecteur 17, la superposition de ces lamelles pleines constituant une paroi continue 25 (non vue sur la figure 7). Les espaces parcourus par ledit second fluide sont, à la jonction du collecteur 17 avec le corps central 16, en communication avec les rangées de canaux correspondantes, les plaques telles que 12 (représentées à la figure 1) étant dans le cas présent, bien entendu omises. Les rangées de canaux du collecteur 17, par lesquels le second fluide sort. sont en communication avec les rangées de canaux homologues du corps central 16.

Le collecteur 18 situé par exemple au bas du central 16 peut être décrit de façon analogue. Le second fluide sort par exemple suivant la direction des flèches 20, à travers les évidements des lamelles ajourées affleurant sur la face considérée, hors des espaces (ou tranches) traversant le collecteur 18 et séparés les uns des autres par des rangées de canaux par lesquels entre le premier fluide suivant la direction des flèches 21. Lesdits espaces (ou tranches) sont obturés sur la face inférieure 24 du collecteur 18 par des plaques analogues aux plaques 12 (sur la figure 1), qui s'emboîtent sur le treillis inférieur du collecteur 18, les espaces restant ouverts sur cette face correspondant aux rangées de canaux par lesquels entre ledit premier fluide. Les espaces parcourus par ledit second fluide sont également obturés sur la face du collecteur 18 opposée à la face de sortie, par substitution d'une lamelle pleine à la lamelle ajourée extrême de chacun des treillis dont l'empilement constitue le collecteur 18, la superposition de ces lamelles pleines constituant une paroi continue 26. Les espaces parcourus par ledit second fluide sont, à la jonction du collecteur 18 avec le corps central 16, en communication avec les rangées de canaux correspondantes, les plaques telles que 11 (représentées à la figure 1) étant, dans le cas présent, bien entendu omises. Les rangées de canaux du collecteur 18 par lesquels le premier fluide entre sont en communication avec les rangées de canaux homologues du corps central 16.

La circulation des deux fluides dans le dispositif représenté à la figure 7 se fait donc à contre-courant dans le corps central 16. Une circulation des fluides en co-courants peut être tout aussi bien envisagée.

Par ailleurs, la disposition relative des faces des collecteurs 17 et 18, par lesquelles entre ou sort le premier fluide, peut être variée, comme indiqué sur les schémas des figures 8A, 8B et 8C.

Il est également possible dans l'invention d'associer deux ou plusieurs dispositifs analogues à l'échangeur 15 décrit ci-dessus.

Les échangeurs peuvent être associés en série de manière à allonger le parcours suivi par l'un des fluides ou par les deux fluides.

Une seconde structure d'échange thermique selon l'invention est décrite ci-après en liaison avec les figures 9, 10A et 10B.

Ladite seconde structure d'échange thermique consiste en un empilement de séries de lamelles entrecroisées, assemblées les unes au-dessus des autres par enfourchement mutuel de chaque lamelle (telle que 27, figure 9) d'une série par les lamelles (telles que 28, figure 9) d'une autre série, placée par exemple au-dessus des lamelles de la série précédente. Les lamelles de chaque série, parallèles entre elles, comportent sur leurs deux bords des échancrures (respectivement 29, 30, 31 et 32) situées en regard les unes des autres, destinées, les unes (les échancrures inférieures), à assurer l'assemblage par enfourchement mutuel avec les échancrures du bord supérieur des lamelles, parallèles entre elles, de la série située au-dessous, les autres (les échancrures supérieures) destinées à assurer l'assemblage par enfourchement mutuel avec les échancrures du bord inférieur des lamelles, parallèles entre elles, de la série située au-dessus. Les plans des lamelles des séries paires coupent les plans des lamelles des séries impaires, au niveau de leurs échancrures respectives, en formant des angles dièdres d'arête verticale (si l'on considère un empilement dans lequel des lamelles sont dans des plans verticaux), ces angles dièdres égaux entre eux.sont de préférence de 90° (l'entrecroisement des séries de lamelles se fait à angle droit).

Les échancrures d'un même bord des lamelles d'une série ont la même profondeur et la largeur de toutes les échancrures des lamelles des séries du même ordre (pair ou impair) ont la même largeur, égale ou substantiellement égale à l'épaisseur des lamelles des séries de l'autre ordre (impair ou pair).

Dans cette seconde structure d'échange thermique selon l'invention, les lamelles des séries impaires (telles que 27) et les lamelles des séries paires (telles que 28) ont toutes la même hauteur h.

Par ailleurs, si l'on désigne par p₃, _{P3}', p₄ et _{P4}', les profondeurs respectives des échancrures 29, 30, 31 et 32 des lamelles 27 et 28, l'assemblage jointif des séries de lamelles les unes sur les autres suppose que soit satisfaite la relation :

Ainsi, par exemple, si l'on choisit pour les lamelles des deux séries une hauteur commune de 40 mm, on pourra donner aux diverses profondeurs d'échancrures les valeurs indiquées dans le tableau suivant :

On peut assembler les unes au-dessus des autres un nombre quelconque de séries de lamelles, pouvant aller, par exemple, de quelques dizaines à plusieurs centaines.

Les lamelles des séries, par exemple, impaires (telles que 27) sont des lamelles dites « pteines", c'est-à-dire ne comportant que les échancrures nécessaires à leur assemblage avec les lamelles des séries paires situées immédiatement au-dessus ou en-dessous. Les lamelles des séries par exemple paires (telles que 28) peuvent être « pleines •, comme les lamelles 27 ci-dessus, ou « ajourées », c'est-à-dire comportant des évidements ménagés alternativement dans une sur deux des parties pleines délimités par deux échancrures consécutives.

Dans le premier cas (lamelles 28 pleines), la structure d'échange thermique réalisée par l'assemblage des différentes séries de lamelles est constituée uniquement de canaux tubulaires verticaux, de section rectangulaire ou carrée, comme déjà décrit plus haut en relation avec la figure 5. Ces canaux peuvent être alimentés par les fluides participant à l'échange selon la répartition représentée à la figure 6A ou 6B, la circulation des deux fluides pouvant se faire en co-courant ou à contre-courant.

Dans le second cas (lamelles 28 ajourées), la structure réalisée comprend des rangées de canaux séparés, alternant avec des espaces (ou tranches) dans lesquels les différents canaux de la même rangée communiquant entre eux par les évidements pratiqués dans les lamelles dites « ajourées ». Une telle structure équivalente à celle représentée à la figure 1, permet de réaliser des échanges thermiques entre fluides circulant à courants croisés.

Les lamelles constituant les différentes structures d'échange thermique selon l'invention peuvent être réalisées en divers matériaux bons ou moyens conducteurs de la chaleur, selon les températures des fluides mis en jeu dans l'échange thermique.

Le matériau peut consister en un matériau thermoplastique tel que du polypropylène, éventuellement chargé, pour des températures inférieures à 100°C, du polyfluorure de vinylidène, pour des températures allant par exemple de 100 à 140 °C, ou encore un copolymère éthylène-tétrafluoroéthylène chargé, pour des températures allant, par exemple, de 140 à 190 °C.

Les lamelles peuvent être également constituées de plastiques thermodurcissables, tels que, par exemple des polyesters ou des résines époxydes.

Le matériau peut également consister en un métal, un alliage de métaux du verre, du ciment ou de la céramique. Il peut encore consister en un matériau composite tel que, par exemple, une matière plastique chargée de produits pulvérents, granulaires, filamentaires, tissés ou non tissés, lesdits produits ou charges pouvant consister eux-mêmes en métaux, alliages, carbone amorphe, graphite, verre, céramique ou encore sels minéraux.

Plusieurs modes de réalisation des lamelles peuvent être envisagés.

Les lamelles peuvent tout d'abord être découpées dans des feuilles du matériau choisi, les évidements et échancrures étant réalisés par usinage (par exemple, perçage, fraisage, sciage ou meulage).

Un second mode de réalisation peut consister en une opération de moulage ou d'injection du. matériau choisi, en particulier lorsque ledit matériau est un alliage léger ou un matériau thermoplastique ou thermodurcissable.

En ce qui concerne l'assemblage des dispositifs d'échange thermique ayant les structures décrites dans l'invention, l'enfourchement mutuel des séries de lamelles peut s'effectuer par simple encastrement mécanique ; il peut aussi être consolidé ou rendu plus étanche par brasage, étamage, soudure ou collage. De la même façon, les treillis ainsi constitués peuvent être assemblés par simple encastrement mécanique, qui peut être également consolidé ou rendu plus étanche par les techniques mentionnées ci-dessus.

Un autre mode de réalisation peut encore consister à découper les lamelles dans un matériau métallique (par exemple en alliage léger) et à les enrober d'un matériau thermoplastique ou thermodurcissable avant leur assemblage.

Alternativement, un tel enrobage pourrait s'effectuer sur chacun des treillis déjà assemblés, avant leur empilage ou encore sur le dispositif d'échange de l'invention déjà constitué.

Les dimensions des dispositifs de l'invention peuvent être très variées : les lamelles peuvent avoir une longueur de quelques centimètres à plusieurs mètres et une hauteur de quelques millimètres à plusieurs décimètres. On peut utiliser pour chaque série un nombre de lamelles variable, par exemple d'une dizaine à plusieurs centaines, et empiler un nombre de séries de lamelles variable lui aussi. d'une dizaine à plusieurs centaines.

La surface d'échange par unité de volume des dispositifs selon l'invention peut être élevée. Des valeurs moyennes de cette surface sont au voisinage de 150 à 200 m² par m³.

Enfin, suivant le matériau constitutif de l'échangeur de l'invention, sa surface massique peut se situer aux alentours de 6 à 7 dm²/kg pour de l'acier et aux alentours de 40 à 50 dm²/kg pour une matière plastique.

## Revendications

1. Echangeur de chaleur pour la circulation d'au moins deux fluides en relation d'échange thermique comportant au moins une zone de structure modulaire, caractérisé en ce que ladite zone est essentiellement constituée d'un empilement de treillis encastrables les uns au-dessus des autres de façon jointive et formés chacun d'un entrecroisement de deux séries de lamelles, chaque lamelle étant formée d'une seule pièce sur toute sa longueur, les deux séries de lamelles étant assemblées de façon jointive par enfourchement mutuel des lamelles, parallèles entre elles, de la première série et des lamelles, parallèles entre elles, de la seconde série, au niveau d'échancrures ménagées sur un des bords des lamelles de la première série et sur le bord opposé des lamelles de la seconde série, ledit empilement créant des espaces pour la circulation d'au moins deux fluides en relation d'échange thermique.

2. Echangeur de chaleur selon la revendication 1, caractérisé en ce que ladite zone est constituée de l'empilement alterné de treillis de deux types différents, les treillis du premier type (1) étant tels que les bords inférieurs des lamelles (3) de la première série sont en saillie sur la face inférieure desdits treillis (1) et les bords supérieurs des lamelles (4) de la seconde série sont en saillie sur la face supérieure desdits treillis (1), les treillis du second type (2) étant tels que les bords supérieurs des lamelles (5) de la première série sont en retrait sur la face supérieure desdits treillis (2) et les bords inférieurs des lamelles (6) de la seconde série sont en retrait sur la face inférieure desdits treillis (2), l'émergence des bords inférieurs en saillie des lamelles (3) de la première série des treillis du premier type (1) étant égale à l'enfoncement des bords supérieurs en retrait des lamelles (5) de la première série des treillis du second type (2), et l'émergence des bords supérieurs en saillie des lamelles (4) de la seconde série des treillis du premier type (1) étant égale à l'enfoncement des bords inférieurs en retrait des lamelles (6) de la seconde série des treillis du second type (2).

3. Echangeur de chaleur selon l'une des revendications 1 et 2, caractérisé en ce que les hauteurs respectives h, et h,' des lamelles de première série (3) et de seconde série (4) des treillis de premier type (1), les hauteurs respectives h₂ et h₂' des lamelles de première série (5) et de seconde série (6) des treillis du second type (2) et les profondeurs respectives pₗ, p,', p₂ et _{P2}' des échancrures correspondant auxdites lamelles satisfont les égalités :

4. Echangeur de chaleur selon la revendication 3, caractérisé en ce que toutes les lamelles ont la même hauteur H et les profondeurs d'échancrures pₗ, p,', _{P2} et _{P2}' satisfont l'égalité :

5. Echangeur de chaleur selon l'une des revendications 1 à 4, les deux fluides circulant à courants croisés, caractérisé en ce que les lamelles (3) et (5) de première série des treillis du premier type (1) et des treillis du second type (2) sont pleines et les lamelles (4) et (6) de seconde série des treillis du premier type (1) et des treillis du second type (2) sont ajourées par des évidements ménagés alternativement une fois sur deux dans les parties pleines desdites lamelles comprises entre deux échancrures consécutives, la superposition des lamelles pleines (3) et (5) d'une part et des parties pleines des lamelles ajourées (4) et (6) d'autre part, forment des rangées de canaux de section rectangulaire ou carrée, séparés entre eux par les parties pleines des lamelles ajourées (4) et (6), lesdites rangées de canaux pouvant être parcourues par un premier fluide et la superposition des lamelles pleines (3) et (5) d'une part et des parties ajourées des lamelles ajourées (4) et (6) d'autre part formant des espaces dans lesquels les canaux de section rectangulaire ou carrée communiquent entre eux par les évidements ménagés dans les lamelles ajourées (4) et (6), lesdits espaces pouvant être parcourus par un second fluide.

6. Echangeur de chaleur selon la revendication 5, caractérisé en ce que les faces extrêmes de l'empilement par lesquelles entre et sort le premier fluide sont ouvertes vis-à-vis dudit premier fluide et sont obturés vis-à-vis du second fluide par des plaques (11) et (12) emboîtées sur les faces extrêmes en regard des espaces parcourus par ledit second fluide, les deux faces opposées de l'empilement par lesquelles entre et sort le second fluide sont ouvertes de facto vis-à-vis dudit second fluide par les évidements ménagés dans les lamelles ajourées dont la superposition constitue lesdites faces et sont obturées de facto vis-à-vis du premier fluide par les parties pleines des lamelles ajourées dont la superposition constitue lesdites faces, et les faces opposées de l'empilement par lesquelles aucun fluide n'entre ou sort sont obturées de facto par les lamelles pleines dont la superposition constitue lesdites faces.

7. Echangeur de chaleur selon l'une des revendications 1 à 4, les deux fluides circulant en courants parallèles, caractérisé en ce que les lamelles (3) et (5) de première série et de seconde série (4) et (6) des treillis du premier type (1) et des treillis du second type (2) sont pleines, l'empilement des treillis formant alors des canaux de section rectangulaire ou carrée, tous séparés les uns des autres, certains desdits canaux pouvant être parcourus par un premier fluide, les autres canaux pouvant être parcourus par un second fluide.

8. Echangeur de chaleur selon la revendication 7, caractérisé en ce que les deux fluides sont distribués sur des rangées de canaux alternées.

9. Echangeur de chaleur pour la circulation d'au moins deux fluides en relation d'échange thermique, comportant au moins une zone de structure modulaire, caractérisé en ce qu'il comprend un corps central (16) essentiellement formé par empilement alterné de treillis de type (1) et de treillis de type (2) constitués comme décrit dans la revendication 7, les deux fluides circulant en courants parallèles dans ledit corps central (16), ledit corps central (16) étant relié par encastrement à ses extrémités avec un collecteur (17) et un collecteur (18), chacun desdits collecteurs (17) et (18) étant essentiellement formé par empilement alterné de treillis de type (1) et de treillis de type (2) constitués comme décrit dans la revendication 5, les deux fluides circulant globalement à courants croisés dans lesdits collecteurs (17) et (18) et les deux fluides étant distribués sur des rangées de canaux alternées sur l'ensemble dudit échangeur de chaleur.

10. Echangeur de chaleur selon la revendication 9, caractérisé en ce que la face d'entrée ou de sortie du premier fluide sur le collecteur (17) ou (18) est ouverte vis-à-vis dudit premier fluide et obturé vis-à-vis du second fluide au moyen de plaques (11) sur la face supérieure du collecteur (17) ou de plaques (12) sur la face inférieure du collecteur (18), la face d'entrée ou de sortie du second fluide sur le collecteur (17) ou (18) est ouverte vis-à-vis dudit second fluide par les évidements ménagés sur les parties pleines des lamelles ajourées dont l'empilement constitue ladite face d'entrée ou de sortie dudit collecteur (17) ou (18) et obturée vis-à-vis du premier fluide par les parties pleines des lamelles ajourées dont l'empilement constitue ladite face d'entrée ou de sortie dudit second fluide, la face opposée à la face d'entrée et la face opposée à la face de sortie dudit second fluide sur les collecteurs (17) et (18) étant fermées à la fois vis-à-vis du premier et du second fluide, par substitution de lamelles pleines aux lamelles ajourées dont la superposition constitue lesdites faces sur lesdits collecteurs (17) et (18).

11. Echangeur de chaleur pour la circulation d'au moins deux fluides en relation d'échange thermique selon la revendication 1, comportant au moins une zone de structure modulaire, caractérisé en ce que ladite zone est essentiellement constituée d'un empilement de séries entrecroisées de lamelles, assemblées de façon jointive les unes au-dessus des autres par enfourchement mutuel des lamelles (27), parallèles entre elles, d'une série et des lamelles (28), parallèles entre elles, d'une série consécutive, au niveau d'échancrures (29) et (30) et d'échancrures (31) et (32), ménagées respectivement sur les deux bords des lamelles (27) et (28), en regard les unes des autres, les lamelles (27) et les lamelles (28) ayant même hauteur h et les profondeurs respectives p₃, _{P3}', p₄ et p₄' des échancrures (29), (30), (31) et (32) des lamelles (27) et (28) étant telles qu'elles vérifient l'égalité : P₃ + _{P3}' + p₄ + p₄' = h.

12. Echangeur de chaleur selon la revendication 11, les deux fluides circulant à courants croisés, caractérisé en ce que les lamelles (27) sont pleines et les lamelles (28) qui croisent lesdites lamelles (27) sont ajourées par des évidements (33) ménagés alternativement une fois sur deux dans les parties pleines desdites lamelles (28) comprises entre deux échancrures consécutives d'un même bord, la superposition des lamelles pleines (27) d'une part et des parties pleines des lamelles ajourées (28) d'autre part formant des rangées de canaux de section rectangulaire ou carrée, séparés entre eux par les parties pleines des lamelles ajourées (28) lesdites rangées de canaux pouvant être parcourues par un premier fluide, et la superposition des lamelles pleines (27) d'une part et des parties ajourées des lamelles ajourées (28) d'autre part formant des espaces dans lesquels les canaux, de section rectangulaire ou carrée, communiquent entre eux par les évidements (33) ménagés dans les lamelles ajourées (28), lesdits espaces pouvant être parcourus par un second fluide.

13. Echangeur de chaleur selon la revendication 11, les deux fluides circulant en courants parallèles. caractérisé en ce que toutes les lamelles (27) et (28) sont pleines, l'entrecroisement de séries desdites lamelles formant alors des canaux de section rectangulaire ou carrée, tous séparés les uns des autres, certains desdits canaux pouvant être parcourus par un premier fluide, les autres canaux pouvant être parcourus par un second fluide.

14. Echangeur de chaleur selon la revendication 13, caractérisé en ce que les deux fluides sont distribués sur des rangées de canaux alternées.

## Claims

1. A heat exchanger for circulating at least two fluids in heat exchange relationship comprising at least one zone of modular structure, characterized in that said zone consists essentially of stacked lattices which can jointly engage above each other and each formed of an intercrossing of two series of small plates, each small plate being formed in one piece over its whole length, both series of small plates being jointly assembled by mutual engagement of the small plates, parallel to each other, of the first series with the small plates, parallel to each other, of the second series, at the level of cuts located on one of the edges of the small plates of the first series and on the opposite edge of the small plates of the second series, said stacking generating spaces for circulating at least two fluids in heat exchange relationship.

2. A heat exchanger according to claim 1. characterized in that said zone consists of the alternate stacking of lattices of two different types, the lattices of the first type (1) being such that the lower edges of the small plates (3) of the first series project on the lower side of said lattices (1) and the upper edges of the small plates (4) of the second series project on the upper side of said lattices (1), the lattices of the second type (2) being such that the upper edges of the small plates (5) of the first series stand recessed on the upper face of said lattices (2) and the lower edges of the small plates (6) of the second series stand recessed on the lower side of said lattices (2), the emergence of the projecting lower edges of the small plates (3) of the first series of the lattices of the first type (1) being equal to the depression of the recessed upper edges of the small plates (5) of the first series of lattices of the second type (2), and the emergence of the projecting upper edges of the small plates (4) of the second series of lattices of the first type (1) being equal to the depression of the recessed lower edges of the small plates (6) of the second series of the lattices of the second type (2).

3. A heat exchanger according to one of claims 1 and 2, characterized in that the respective heights h, and h,' of the small plates of the first series (3) and the second series (4) of the lattices of the first type (1 the respective heights h₂ and h₂' of the small plates of the first series (5) and the second series (6) of the lattices of the second type (2) and the respective depths p₁, p,', _{P2} and _{P2}' of the cuts corresponding to said small plates satisfy the equations :

4. A heat exchanger according to claim 3, characterized in that all the small plates have the same height H and the depths of the cuts pᵢ, p₁', p₂ and _{P2}' satisfy the equation :

5. A heat exchanger according to one of claims 1 to 4, wherein the two fluids are circulated cross-wise, characterized in that the small plates (3) and (5) of the first series of lattices of the first type (1) and lattices of the second type (2) are solid and the small plates (4) and (6) of the second series of lattices of the first type (1) and lattices of the second type (2) are perforated by holes located alternately, one out of two, in the solid parts of said small plates between two consecutive cuts, the superposition of the solid small plates (3) and (5) on the one hand and of the solid parts of the perforated small plates (4) and (6) on the other hand form rows of channels of rectangular or square cross-section, separated by the solid parts of the perforated small plates (4) and (6), a first fluid being liable to flow through said rows of channels, and the superposition of the solid small plates (3) and (5) on the one hand and of the perforated parts of the perforated small plates (4) and (6) on the other hand forming spaces wherein the channels of rectangular or square cross-section communicate with each other through the holes within the perforated small plates (4) and (6), a second fluid being liable to flow through said spaces.

6. A heat exchanger according to claim 5, characterized in that the end sides of the stacking through which the first fluid goes in and out are open with respect to the first fluid and closed with respect to the second fluid by plates (11) and (12) housed on the end sides and facing the spaces traversed by said second fluid, the two opposite sides of the stacking through which the second fluid goes in and out are open de facto with respect to said second fluid through the holes within the perforated small plates whose superposition constitutes said sides and are closed de facto with respect to the first fluid by the solid parts of the perforated small plates whose superposition constitutes said faces, and the opposite sides of the stacking through which no fluid goes in or out are closed de facto by the solid small plates whose superposition constitutes said faces.

7. A heat exchanger according to one of claims 1 to 4, wherein the two fluids are circulated as parallel streams, characterized in that the small plates (3) and (5) of the first series and of the second series (4) and (6) of the lattices of the first type (1) and of the lattices of the second type (2) are solid, the stacking of the lattices forming channels of rectangular or square cross-section, all separate from each other, certain of said channels being liable to be fed with a first fluid, the other channels being liable to be fed with a second fluid.

8. A heat exchanger according to claim 7, characterized in that the two fluids are distributed over alternate rows of channels.

9. A heat exchanger for circulating at least two fluids in heat exchange relationship, comprising at least one zone of modular structure, characterized in that it comprises a central body (16) essentially formed by alternately stacking lattices of type (1) and lattices of type (2) constituted as defined in claim 7, wherein the two fluids are circulated as parallel streams in said central body (16), said central body (16) being linked by engagement at its ends with a manifold (17) and a manifold (18), each of said manifolds (17) and (18) being essentially formed by alternately stacking lattices of type (1) and lattices of type (2) constituted as defined in claim 5, wherein the two fluids are circulated, as a whole, as crossed streams in said manifolds (17) and (18) and the two fluids being distributed over alternate rows of channels in the whole heat exchanger.

10. A heat exchanger according to claim 9, characterized in that the input or output side for the first fluid on the manifold (17) or (18) is open to said first fluid and closed to the second fluid by means of plates (11) on the upper side of the manifold (17) or plates (12) on the lower side of the manifold (18), the input or output side for the second fluid on the manifold (17) or (18) is open to said second fluid through the holes within the solid parts of the perforated small plates whose stacking constitutes said input or output side of said manifold (17) or (18), and closed to the first fluid by the solid parts of the perforated small plates whose stacking constitutes said input or output side for said second fluid, the side opposite to the input side and the side opposite to the output side of said second fluid on the collectors (17) and (18) being closed with respect to both the first and the second fluids, by substitution of solid small plates for the perforated small plates whose superpositions constitutes said sides on said manifolds (17) and (18).

11. A heat exchanger for circulating at least two fluids in heat exchange relationship according to claim 1, comprising at least one zone of modular structure, characterized in that said zone consists essentially of a stacking of intercrossed series of small plates, jointly assembled above each other by mutual engagement of the small plates (27). parallel to each other by mutual engagement of the small plates (27), parallel to each other, of a series and the small plates (28), parallel to each other, of a consecutive series, at the level of cuts (29) and (30) and cuts (31) and (32), located respectively on the two edges of the small plates (27) and (28), facing each other, the small plates (27) and the small plates (28) having the same height h and the respective depths p₃, _{P3'}, _{P4} and _{P4}' of the cuts (29), (30), (31) and (32) of the small plates (27) and (28) being such as to satisfy the relation : _{P3} + p₃' + p₄ + P4' = h.

12. A heat exchanger according to claim 11, wherein the two fluids are circulated cross-wise, characterized in that the small plates (27) are solid and the small plates (28) intercrossing with said small plates (27) are perforated by holes (33) arranged alternately, one out of two, in the solid parts of said small plates (28) located between two consecutive cuts of a same edge, the superposition of the solid small plates (27) on the one hand and the solid parts of the perforated small plates (28) on the other hand forming rows of channels of rectangular or square cross-section, separated by the solid parts of the perforated small plates (28), said rows of channels being capable to leave passage to a first fluid, and the superposition of the solid small plates (27), on the one hand, and the perforated parts of the perforated small plates (28), on the other hand, forming spaces wherein the channels, of rectangular or square cross-section, communicate with each other through holes (33) arranged in the perforated small plates (28), said spaces being capable to leave passage to a second fluid.

13. A heat exchanger according to claim 11, wherein the two fluids are circulated in parallel streams, characterized in that all the small plates (27) and (28) are solid, the intercrossing of series of said small plates forming channels of rectangular or square cross-section, all separated from each other, certain of said channels being liable to leave passage to a first fluid, the other channels being liable to leave passage to a second fluid.

14. A heat exchanger according to claim 13, characterized in that the two fluids are distributed over alternate rows of channels.

## Patentansprüche

1. Wärmetauscher für die Zirkulation wenigstens zweier Fluide in Wärmeaustauschbeziehung mit wenigstens einer Zone modularer Struktur, dadurch gekennzeichnet, daß diese Zone im wesentlichen gebildet wird durch einen Stapel von angrenzend aneinander übereinander steckbaren Gittern oder Rastern, die je aus einer Kreuzungsanordnung von zwei Reihen von Lamellen gebildet sind, wobei jede Lamelle über ihre Länge gesehen aus einem einzigen Stück gebildet ist, wobei die beiden Reihen von Lamellen aneinanderstoßend durch gabelartiges Erfassen der zueinander parallelen Lamellen der ersten Reihe mit den zueinander parallelen Lamellen der zweiten Reihe in Höhe von Ausschnitten montiert sind, die auf einem der Ränder der Lamellen der ersten Reihe sowie auf dem gegenüberliegenden Rand der Lamellen der zweiten Reihe ausgespart sind, wobei diese Stapelung Räume für die Zirkulation wenigstens zweier in Wärmeaustauschbeziehung stehender Fluide erzeugt.

2. Wärmeaustauscher nach Anspruch 1, dadurch gekennzeichnet, daß diese Zone gebildet ist durch die abwechselnde Stapelung von Gittern von zwei unterschiedlichen Typen, wobei die Gitter des ersten Typs (1) derart sind, daß die unteren Ränder der Lamellen (3) der ersten Reihe vorstehen gegen die Unterseite dieser Gitter (1) und die oberen Ränder der Lamellen (4) der zweiten Reihe vorstehen gegenüber der Oberseite dieser Gitter, wobei die Gitter des zweiten Typs (2) derart sind, daß die oberen Ränder der Lamellen (5) der ersten Reihe rückspringend gegenüber der Oberseite dieser Gitter (2) sind und die unteren Ränder der Lamellen (6) der zweiten Reihe rückspringend gegenüber der Unterseite dieser Gitter (2) sind, und das Vorragen der unteren vorstehenden Ränder der Lamellen (3) der ersten Reihe der Gitter des ersten Typs (1) gleich der Eindringtiefe der oberen rückspringenden Ränder der Lamellen (5) der ersten Reihe der Gitter des zweiten Typs (2) ist und das Vorstehen der oberen vorstehenden Ränder der Lamellen (4) der zweiten Reihe der Gitter des ersten Typs (1) gleich der Eindringtiefe der unteren rückspringenden Ränder der Lamellen (6) der zweiten Reihe der Gitter des zweiten Typs (2) ist.

3. Wärmeaustauscher nach einem der Ansprüche 1 und 2, dadurch gekennzeichnet, daß die jeweiligen Höhen h₁ und h₁' der Lamellen der ersten Reihe (3) sowie der zweiten Reihe (4) der Gitter des ersten Typs (1), die jeweiligen Höhen h₂ und h₂' der Lamellen der ersten Reihe (5) und der zweiten Reihe (6) der Gitter des zweiten Typs (2) und die jeweiligen Tiefen p₁, p₁', _{P2} und _{P2}' der diesen Lamellen entsprechenden Ausschnitte den folgenden Beziehungen genügen :

4. Wärmeaustauscher nach Anspruch 3, dadurch gekennzeichnet, daß sämtliche Lamellen die gleiche Höhe H haben und die Tiefen der Ausschnitte p₁, p₁', _{P2} und _{P2}' der folgenden Beziehung genügen :

5. Wärmeaustauscher nach einem der Ansprüche 1 bis 4, wobei die beiden Fluide im Kreuzstrom zirkulieren, dadurch gekennzeichnet, daß die Lamellen (3) und (5) der ersten Reihe der Gitter des ersten Typs (1) und der Gitter des zweiten Typs (2) voll sind und die Lamellen (4) und (6) der zweiten Reihe der Gitter des ersten Typs (1) sowie der Gitter des zweiten Typs (2) von Ausnehmungen durchbrochen sind, welche alternativ - eine auf zwei kommend - in den vollen Teilen dieser Lamellen vorgesehen sind, welche zwischen zwei aufeinanderfolgenden Ausschnitten vorgesehen sind, wobei die Übereinanderanordnung der vollen Lamellen (3) und (5) einerseits,und der vollen Teile der durchbrochenen Lamellen (4) und (6) andererseits Reihen von Kanälen rechteckigen oder quadratischen Querschnitts bilden, welche untereinander durch volle Teile der durchbrochenen Lamellen (4) und (6) getrennt sind, wobei diese Reihen von Kanälen von einem ersten Fluid durchströmbar sind und die Übereinanderanordnung der vollen Lamellen (3) und (5) einerseits und der durchbrochenen Teile der durchbrochenen Lamellen (4) und (6) andererseits Räume bilden, in welchen die Kanäle rechteckigen oder quadratischen Querschnitts untereinander über die Ausnehmungen in Verbindung stehen, welche in den durchbrochenen Lamellen (4) und (6) vorgesehen sind, wobei diese Räume von einem zweiten Fluid durchströmt werden können.

6. Wärmeaustauscher nach Anspruch 5, dadurch gekennzeichnet, daß die Endflächen des Stapels, über die das erste Fluid ein- und austritt, offen sind gegenüber dem ersten Fluid und verschlossen sind gegenüber dem zweiten Fluid durch Platten (11) und (12) welche auf die den von diesem zweiten Fluid durchströmten Räumen gegenüberstehenden Endflächen gesteckt sind, wobei die beiden sich gegenüberstehenden Flächen des Stapels, über die das zweite Fluid ein- und austritt, de facto gegenüber diesem zweiten Fluid durch Ausnehmungen offen sind, welche in den durchbrochenen Lamellen ausgespart sind, deren Übereinanderanordnung diese Flächen bildet und de facto verschlossen sind gegenüber dem ersten Fluid durch die vollen Teile der durchbrochenen Lamellen, deren Übereinanderanordnung diese Flächen bildet und die sich gegenüberstehenden Flächen des Stapels, über welche kein Fluid eintritt oder austritt de facto, durch volle Lamellen verschlossen sind, deren Überlagerung diese Flächen bildet.

7. Wärmeaustauscher nach einem der Ansprüche 1 bis 4, wobei die beiden Fluide als Parallelströme zirkulieren, dadurch gekennzeichnet, daß die Lamellen (3) und (5) der ersten Reihe sowie der zweiten Reihe (4) und (6) der Gitter des ersten Typs (1) sowie der Gitter des zweiten Typs (2) voll (wandig) ausgebildet sind und die Stapelung der Gitter dann also Kanäle rechteckigen oder quadratischen Querschnitts, die sämtlich voneinander getrennt sind, bildet, wobei gewisse der Kanäle von einem ersten Fluid durchströmbar sind, wobei die anderen Kanäle von einem zweiten Fluid durchströmbar sind.

8. Wärmeaustauscher nach Anspruch 7, dadurch gekennzeichnet, daß die beiden Fluide auf Reihen abwechselnder Kanäle verteilt sind.

9. Wärmeaustauscher für die Zirkulation wenigstens zweier in thermischem Austausch stehender Fluide mit wenigstens einer Zone modularer Struktur, dadurch gekennzeichnet, daß er ein mittiges Gehäuse (16) umfasst, das im wesentlichen gebildet wird durch einen abwechselnden Stapel von Gittern vom Typ (1) sowie Gittern vom Typ (2), die entsprechend Anspruch 7 aufgebaut sind, wobei die beiden Fluide in Parallelströmen in diesem mittigen Gehäuse (16) zirkulieren, daß dieses mittige Gehäuse (16) durch Einrasten an seinen Enden mit einem Sammler (17) und einem Sammler (18) verbunden ist, wobei jeder dieser Sammler (17) und (18) im wesentlichen durch eine abwechselnde Stapelung von Gittern des Typs (1) und Gittern des Typs (2) nach Anspruch 5 gebildet ist, wobei die beiden Fluide im wesentlichen im Kreuzstrom in diesen Sammlern (17) und (18) zirkulieren und die beiden Fluide auf Reihen von über die Gesamtheit des Wärmeaustauschers abwechselnden Reihen von Kanälen verteilt sind.

10. Wärmeaustauscher nach Anspruch 9, dadurch gekennzeichnet, daß die Eintritts- oder Austrittsfläche für das erste Fluid am Sammler (17) oder (18) offen gegenüber diesem ersten Fluid und verschlossen gegenüber dem zweiten Fluid vermittels von Platten (11) auf der Oberseite des Sammlers (17) oder Platten (12) auf der Unterseite des Sammlers (18) ist, wobei die Eintritts- oder Austrittsfläche für das zweite Fluid am Sammler (17) oder (18) gegenüber dem zweiten Fluid über Ausnehmungen offen ist, die auf den vollen Teilen der durchbrochenen Lamellen angeordnet sind, deren Stapelung diese Eintritts-oder Austrittsfläche des Sammlers (17) oder (18) bildet und verschlossen ist gegenüber dem ersten Fluid durch die vollen Teile der durchbrochenen Lamellen, deren Stapelung diese Eintritts- oder Austrittsfläche des zweiten Fluids bildet, wobei die der Eintrittsseite gegenüberliegende Seite und die der Austrittsseite gegenüberliegende Seite für dieses zweite Fluid an den Sammlern (17) und (18) gleichzeitig gegenüber dem ersten und dem zweiten Fluid durch Substitution von vollen Lamellen für durchbrochene Lamellen geschlossen ist, deren Übereinanderanordnung diese Flächen oder Seiten auf diesen Sammlern (17) und (18) bildet.

11. Wärmeaustauscher zur Zirkulation wenigstens zweier Fluide im Hinblick auf den Wärmeaustausch gemäß Anspruch 1, mit wenigstens einer Zone modularer Struktur, dadurch gekennzeichnet, daß diese Zone im wesentlichen gebildet ist durch eine Stapelung von Reihen sich kreuzender Lamellen, die, aneinander anstossend, übereinander durch gegenseitiges gabelartiges Eingreifen untereinander paralleler Lamellen (27) einer Reihe und der untereinander parallelen Lamellen (28) einer folgenden Reihe in Höhe von Ausschnitten (29) und (30) sowie Ausschnitten (31) und (32) gebildet ist. die jeweils auf den beiden Rändern der Lamellen (27) und (28) einander gegenüber angebracht sind, wobei die Lamellen (27) und die Lamellen (28) die gleiche Höhe h haben und die jeweiligen Tiefen p₃, p₃', p₄ und p₄' der Ausschnitte (29), (30), (31) und (32) der Lamellen (27) und (28) derart sind, daß sie der Beziehung P₃ ⁺ P₃' ⁺ P₄ + p₄' = h genügen.

12. Wärmeaustauscher nach Anspruch 11, wobei die beiden Fluide im Kreuzstrom zirkulieren, dadurch gekennzeichnet, daß die Lamellen (27) voll sind und die Lamellen (28), welche diese Lamellen (27) kreuzen von Ausnehmungen (33) durchbrochen sind, welche abwechselnd einmal um das andere in den vollen Teilen dieser Lamellen (28), die zwischen zwei aufeinanderfolgenden Ausschnitten ein und des gleichen Randes angeordnet sind, vorgesehen sind, wobei die Übereinanderanordnung der vollen Lamellen (27) einerseits und der vollen Teile der durchbrochenen Lamellen (28) andererseits Reihen von Kanälen rechteckigen oder quadratischen Querschnitts bilden, die untereinander durch die vollen Teile der durchbrochenen Lamellen (28) getrennt sind, wobei diese Reihen von Kanälen von einem ersten Fluid durchströmt werden können und die Übereinanderanordnung der vollen Lamellen (27) einerseits und der durchbrochenen Teile der durchbrochenen Lamellen (28) andererseits Räume bilden in welchen die Kanälen von rechteckigem oder quadratischem Querschnitt bilden und untereinander über die in den durchbrochenen Lamellen (28) ausgesparten Ausnehmungen (33) in Verbindung stehen, wobei diese Räume von einem zweiten Fluid durchströmt werden können.

13. Wärmeaustauscher nach Anspruch 11. wobei die beiden Fluide in parallelen Strömen zirkulieren. dadurch gekennzeichnet, daß sämtliche Lamellen (27) und (28) voll sind, die Kreuzung von Reihen dieser Lamellen dann Kanäle rechteckigen oder quadratischen Querschnitts bilden, die sämtlich voneinander getrennt sind, wobei gewisse dieser Kanäle von einem ersten Fluid durchströmt werden können, wobei die anderen Kanäle von einem zweiten Fluid durchströmt werden können.

14. Wärmeaustauscher nach Anspruch 13, dadurch gekennzeichnet, daß die beiden Fluide auf Reihen sich regelmässig abwechselnder Kanäle aufgeteilt sind.
